# EUROPÄISCHE PATENTSCHRIFT

(11) **EP 4 282 304 B1**
(45) Veröffentlichungstag und Bekanntmachung des Hinweises auf die Patenterteilung: **30.07.2025**
(21) Anmeldenummer: 23172749.6
(22) Anmeldetag: 11.05.2023
(51) Int. Cl.: A47B 57/58, A47B 96/02, A47B 96/20

(54) **TRENNELEMENT UND ANORDNUNG AUS EINEM REGALBODEN UND EINEM TRENNELEMENT**
SEPARATING ELEMENT AND ASSEMBLY CONSISTING OF A SHELF BASE AND A SEPARATING ELEMENT
ÉLÉMENT DE SÉPARATION ET ENSEMBLE CONSTITUÉ D'UN FOND DE RAYONNAGE ET D'UN ÉLÉMENT DE SÉPARATION

(30) Priorität: 23.05.2022 DE 102022112947
(43) Veröffentlichungstag der Anmeldung: 29.11.2023
(73) Patentinhaber: Nedcon B.V., 7005 AM Doetinchem (NL)
(72) Erfinder: Schreurs, Willem, 7241 DG Lochem (NL)
(74) Vertreter: Janke Scholl Patentanwälte PartG mbB

(56) Entgegenhaltungen:
- DE-A1- 102020 102 364
- US-A- 1 815 304

## Beschreibung

Die Erfindung betrifft ein Trennelement bestehend aus einer Platte, an der zu ihrer Anordnung an einem Regalboden von der Unterkante der Platte abstehende Füße befestigt sind. Weiter betrifft die Erfindung eine Anordnung aus einem Regalboden und einem dessen Oberseite in Bodenlängsrichtung unterteilenden Trennelement.

Regalböden, deren Lagerflächen durch vertikal angeordnete Trennelemente in Längsbereiche unterteilt werden, sind allgemein bekannt und finden in der Lagertechnik in großem Umfang Anwendung.

Aus der DE 10 2020 102 364 A1 ist es bekannt, zur Aussteifung langgestreckter Regalböden an deren Unterseite zwei Profile auszubilden. Diese sind einteilig mit dem Regalboden, indem der Regalboden und die verstärkenden Profile aus einem einzigen Blechformteil durch Umformtechniken ausgebildet werden. Oft ist gewünscht, die Lagerfläche auf der Oberseite durch ein Trennelement zu unterteilen. Zu diesem Zweck sind die Regalböden mit Lochungen in Gestalt von Querschlitzen versehen. Als Trennelement dient ein plattenförmiges Flächenelement, an dessen Unterkante Füße in Gestalt von viereckigen Laschen angeformt sind. Die Füße führen durch die Querschlitze des Regalbodens hindurch und ragen mit ihren unteren Enden in zu den Querschlitzen vertikal fluchtende Ausnehmungen. Die Ausnehmungen befinden sich in einer Wand des aussteifenden Profils. Durch die doppelte Arretierung der Füße des Trennelements einerseits in einem Querschlitz des Regalbodens und andererseits in einer Ausnehmung am darunter angeordneten Profil wird das Trennelement gut fixiert.

Eine ähnliche Anordnung aus einem Regalboden und einem Trennelement ist aus der DE 85 29 412 U1 bekannt. Darin wird zudem vorgeschlagen, als Trennelement keine flächige Platte zu verwenden, sondern einen vergleichsweise filigran gestalteten, aus einem einzelnen Draht bestehenden Bügel. Dieser erhält durch Biegeprozesse seine Form, wobei auch die Füße des Trennelements in demselben Biegeprozess und aus demselben Draht geformt sind.

Weitere Anordnungen sind aus der US 1 815 304 A und der DE 10 2020 102 364 A1 bekannt.

In der Praxis der Lagertechnik können die Breiten der zu verwendenden Regalböden variieren, da so eine optimale Anpassung an die übliche Breite der einzulagernden Waren erfolgen kann und kein Platz verschwendet wird. Mit der Breite der Regalböden allerdings ändert sich auch der Abstand der entlang der linken und der rechten Längsränder angeordneten Querschlitze, was wiederum zu von Regaltyp zu Regaltyp unterschiedlichen Abständen der beiden Füße des Trennelements führt. Dies hat zur Folge, dass ein bestimmtes Trennelement auch nur für eine bestimmte Regalbreite geeignet ist. Bei einem Regalboden von anderer Breite ist auch ein vollständig anderes Trennelement zu verwenden, was beim Hersteller und Lieferanten der Regalkomponenten zu einer erhöhten Teilevielfalt führt und sowohl hinsichtlich der Produktion und Fertigung als auch hinsichtlich der Bevorratung unflexibel ist.

Die **Aufgabe** der Erfindung besteht darin, ein Trennelement sowie eine Anordnung aus Regalboden und Trennelement bereitzustellen, die produktionstechnisch und hinsichtlich der Teilebevorratung flexiblere Lösungen ermöglicht, insbesondere wenn die zu verbauenden Regale teils uneinheitliche Grundmaße aufweisen.

Zur **Lösung** der Aufgabe wird ein Trennelement mit den Merkmalen des Anspruchs 1 sowie eine Anordnung aus einem Regalboden und einem dessen Oberseite in Bodenlängsrichtung unterteilenden Trennelement mit den Merkmalen des Anspruchs 12 vorgeschlagen.

Das erfindungsgemäße Trennelement zeichnet sich dadurch aus, dass die Platte einen rechteckigen Zentralbereich aufweist, an dessen horizontalen Rändern horizontale Rohrabschnitte, und an dessen vertikalen Rändern vertikale Rohrabschnitte jeweils einstückig angeformt sind. Jeder Fuß ist ein Abschnitt eines Drahts, wobei sich der Draht teils aus geraden und teils aus gebogenen Drahtabschnitten zusammensetzt. Zur Festlegung des Fußes an der Platte erstreckt sich der Draht mit einem ersten Drahtabschnitt in einen der horizontalen Rohrabschnitte, und mit einem zweiten Drahtabschnitt in einen der vertikalen Rohrabschnitte.

Vorzugsweise ist der den Fuß bildende Abschnitt des Drahts zwischen dem ersten Drahtabschnitt und dem zweiten Drahtabschnitt angeordnet.

Vorzugsweise setzt sich der den Fuß bildende Abschnitt des Drahts zusammen aus einem gebogenen, das Fußende bildenden Drahtabschnitt, aus zwei weiteren gebogenen Drahtabschnitten sowie aus jeweils einem geraden Drahtabschnitt zwischen dem das Fußende bildenden Drahtabschnitt und den weiteren gebogenen Drahtabschnitten.

Vorzugsweise sind die horizontalen und/oder vertikalen Rohrabschnitte mit Längsschlitzen dergestalt versehen, dass die Rohrabschnitte das Rohrinnere um weniger als 360° umschließen. Dies erleichtert die Montage der Füße durch Einschnappen in den Rohrabschnitten. Hierzu kann ferner beitragen, wenn die Längsschlitze zumindest der horizontalen Rohrabschnitte über ihre Länge mindestens zwei unterschiedliche Schlitzbreiten aufweisen, wobei sich die größte Schlitzbreite dort befindet, wo sich der erste Drahtabschnitt in den horizontalen Rohrabschnitt erstreckt.

Zur Fixierung auch des oberen Randes des Trennelements kann vorgesehen sein, dass an der Platte außerdem von der Oberkante der Platte abstehende Arme befestigt sind, wobei jeder Arm ein Abschnitt eines ein- oder zweiteiligen Drahtkörpers ist, und sich der Drahtkörper mit einem ersten Drahtabschnitt in einen horizontalen Rohrabschnitt und mit einem zweiten Drahtabschnitt in einen vertikalen Rohrabschnitt erstreckt.

Mit der Erfindung wird ferner eine Anordnung aus einem Regalboden und einem dessen Oberseite in Bodenlängsrichtung unterteilenden, wie zuvor beschriebenen, aus- und weitergebildeten Trennelement vorgeschlagen. Der Regalboden setzt sich aus einer eine Warenlagerfläche bildenden Grundplatte und aus Hohlkammern entlang der Längsränder der Grundplatte zusammen. Jede Hohlkammer ist nach oben durch einen Randstreifen der Grundplatte, nach außen durch eine Außenwand, nach unten durch einen Boden und nach innen durch eine Innenwand begrenzt, die zwischen dem Boden und der Grundplatte angeordnet ist.

Aussparungen in den Innenwänden fluchten zu jeweils darüber angeordneten Querschlitzen in der Grundplatte, wobei jeweils eine Aussparung gemeinsam mit dem zugehörigen Querschlitz einen der Füße aufnimmt.

Der Vorteil dieser Anordnung aus Regalboden und Trennelement besteht darin, eine produktionstechnisch und auch hinsichtlich der Teilebevorratung flexiblere Konstruktion zu ermöglichen, insbesondere in solchen Fällen, in denen die zu verbauenden Regalböden je nach Regalbautyp uneinheitliche Grundmaße aufweisen.

Hinsichtlich der erzielten Flexibilität ist besonders hervorzuheben, dass bei der Herstellung des Trennelements ein- und derselbe Draht und damit ein- und derselbe Beschlag wahlweise zur Bildung des linken Fußes oder des rechten Fußes verwendet werden kann, was zu einer verringerten Teilevielfalt führt. Insbesondere ist selbst im Fall unterschiedlicher Regalbreiten nur dieser einzige Beschlagtyp erforderlich. Bei dem Trennelement ist einzig die Platte spezifisch für die jeweilige Regalbreite dimensioniert. Diese Platte jedoch ist ein einfaches und aus Metallblech kostengünstig herstellerbares Bauteil.

Für eine spielfreie oder zumindest spielarme Befestigung des Trennelements ist die Aussparung, mit der die Innenwand des Regalbodens versehen ist, vorzugsweise so ausgebildet, dass sich an der Aussparung ein gebogener Drahtabschnitt abzustützen vermag, welcher Bestandteil des Fußes ist.

Der in vertikaler Fluchtung über der Aussparung angeordnete Querschlitz kann zur Abstützung zweier gebogener Drahtabschnitte des Drahts ausgebildet ist, welche ebenfalls Bestandteile des Fußes sind.

Zur Fixierung des Trennelements auch an seinem oberen Rand kann vorgesehen sein, dass an der Platte zur Fixierung gegenüber einem oberhalb angeordneten, weiteren Regalboden von der Oberkante der Platte abstehende Arme befestigt sind. Jeder Arm ist ein Abschnitt eines ein- oder zweiteiligen Drahtkörpers. Dieser Drahtkörper erstreckt sich mit einem ersten Drahtabschnitt in einen horizontalen Rohrabschnitt und mit einem zweiten Drahtabschnitt in einen vertikalen Rohrabschnitt. In diesem Fall sind die Arme ausgebildet, in Aussparungen in den Innenwänden des oberhalb angeordneten, weiteren Regalbodens einzugreifen.

Die Erfindung wird nachfolgend anhand von Ausführungsbeispielen näher erläutert. Auf der Zeichnung zeigen:
- Fig. 1: einen Längsabschnitt eines Regalbodens und ein dessen Oberseite in Bodenlängsrichtung unterteilendes Trennelement;
- Fig. 2: einen Längsabschnitt nur des Regalbodens;
- Fig. 3: nur das Trennelement;
- Fig. 4: einen der vier Eckenbereiche des Trennelements, hier mit getrennter Darstellung einer Platte und eines Drahts;
- Fig. 5: einen anderen Eckenbereich des Trennelements und dessen Befestigung an dem Regalboden;
- Fig. 6: die Gegenstände nach Fig. 5 in einer Ansicht in Bodenlängsrichtung;
- Fig. 7a: einen noch unverformten Blechzuschnitt für den Zentralbereich des Trennelements;
- Fig. 7b: einen noch unverformten Blechzuschnitt für ein Trennelement anderer Größe;
- Fig. 8: in einer zweiten Ausführungsform einen Bereich, in dem zugleich zwei Trennelemente an einem Regalboden befestigt werden;
- Fig. 9: das Trennelement im Fall der zweiten Ausführungsform;
- Fig. 10: einen der Eckenbereiche eines Trennelement in einer dritten Ausführungsform.

Die Figuren 1, 5 und 6 zeigen eine Anordnung aus einem rechteckigem Regalboden 1 und einem dessen Oberseite 3 in Bodenlängsrichtung unterteilenden Trennelement 2. Die Figur 2 zeigt hingegen nur einen Ausschnitt an dem Regalboden, und die Figuren 3 und 4 zeigen nur das Trennelement 2 bzw. Einzelheiten daran.

Eine Grundplatte 4 des Regalbodens 1 bildet mit ihrer Oberseite 3 eine Warenlagerfläche. Die Grundplatte 4 hat zwei Querränder 5 - in Fig. 1 ist nur einer dargestellt - und zwei Längsränder 6. Eine Hohlkammer 7 ist entlang jedes Längsrands 6 angeordnet. Die Grundplatte 4 ist entlang von Randstreifen 8, die sich über der jeweiligen Hohlkammer 7 befinden, mit einer Reihe von Querschlitzen 14 versehen. Die Querschlitze 14 erstrecken sich quer zur Längserstreckung des Regalbodens 1, und sie verteilen sich mit vorzugsweise gleichbleibenden Abständen über die Länge des Regalbodens.

In den Figuren 2, 5 und 6 ist jeweils eine der beiden Hohlkammern 7 im Profilquerschnitt wiedergegeben. Der Profilquerschnitt der Hohlkammer wird nach oben durch den Randstreifen 8 der Grundplatte 4, nach außen durch eine Außenwand 9, nach unten durch einen Boden 10 und nach innen durch eine Innenwand 11 begrenzt. Die Innenwand 11 und die Außenwand 9 verbinden jeweils den Boden 10 mit der Platte 4.

Das Trennelement 2 besteht unter anderem aus einer Platte 12, welche zur Aufteilung der Warenauflage 3 des Regalbodens in zwei Bereiche ausgebildet ist, und aus zwei Füßen 13 am unteren Rand der Platte 12. Die Füße 13 stehen von der Unterkante der Platte 12 nach unten ab, so dass die Füße 13 das Trennelement 2 in dem Regalboden 1 fixieren, während sich die Platte 12 mit ihrer Unterkante auf der Grundplatte 4 abstützt.

Die Grundplatte 4 ist über den Innenwänden 11 mit den Querschlitzen 14 versehen, die wiederum vertikal zu Aussparungen 15 in den Innenwänden 11 fluchten. Die Aussparungen 15 sind vertikale Schlitze in der jeweiligen Innenwand 11, wodurch in die Aussparungen 15 der jeweilige Fuß 13 des Trennelements 2 vertikal einführbar ist.

Bei der dargestellten Ausführungsform ist die Innenwand 11 senkrecht zu der Grundplatte 4 angeordnet, was aber nicht so sein muss. Grundplatte 4, Boden 10, Außenwand 9 und Innenwand 11 sind einteilig aus einem einzigen Blechformteil geformt.

Die Querschlitze 14 sind gemeinsam mit der jeweils direkt darunter vorhandenen Aussparung 15 in der Innenwand 11 dazu eingerichtet, den Fuß 13 des darüber platzierten Trennelements 2 aufzunehmen. Die Aussparungen 15 sind kammartige Schlitze, welche über die Länge der Innenwand 11 verteilt angeordnet sind.

Der Profilquerschnitt ist daher vorzugsweise ein über seinen Umfang geschlossener, und dadurch besonders stabiler Querschnitt. Hierzu ist die Innenwand 11 mit einem zu ihr abgewinkelten Streifen 16 (Fig. 2) von unten gegen die Grundplatte 4 befestigt, z. B. durch Schweißpunkte.

Die Innenwand 11 ist bevorzugt rechtwinklig zu der Grundplatte 4 und zu dem Boden 10 angeordnet. Die Innenwand 11 verbindet in gerader Linie und ohne Knicke oder Stufen den Boden 10 mit der Unterseite der Grundplatte 4.

Die Aussparungen 15 sind kammartige Schlitze in der Innenwand 11. Die Schlitze erstrecken sich mit dem größten Teil ihrer Schlitzlänge vertikal. Die Schlitze setzen sich auch in dem Streifen 16 fort, welcher die unmittelbare Befestigung der Innenwand 11 an der Unterseite der Grundplatte 4 herstellt. Die schlitzförmigen Aussparungen 15 können in dem abgeknickten Streifen 16 enden, oder sie können als offene Schlitze ausgebildet sein.

Die Querschlitze 14 in der Grundplatte 4 befinden sich, bezogen auf die Regalboden-Mittellinie, mit einem Teil ihrer Länge einwärts der Position der Innenwand 11, und mit dem übrigen Teil ihrer Länge auswärts der Position der Innenwand 11.

Der Regalboden 1 kann alternativ eine andere Höhe und dabei insbesondere eine andere Höhe der Hohlkammern 7 aufweisen, z. B. aus Gründen der Stabilität. Aber auch dann besteht die Möglichkeit, dasselbe Trennelement 2 mit insbesondere denselben Füßen 13 zu befestigen. Mithin ist es bei unterschiedlichen Profilhöhen möglich, einheitliche Trennelemente 2 mit einheitlichen Füßen 13 zu verwenden.

Das Trennelement 2 unterteilt die insgesamt relativ lange Lagerfläche 3 in zwei Längsabschnitte, die zum Beispiel gleich lang sein können. Auf diese Weise können in einem Regallager mit einer Vielzahl derartiger Lagerflächen 3 keine Waren von dem einen auf den anderen Abschnitt gelangen, bzw. werden Waren in den einen Abschnitt von der einen Seite des Regallagers her, und in den anderen Abschnitt von der anderen Seite des Regallagers her eingelagert und entsprechend ausgelagert.

Das Trennelement 2 ist mit den beiden nach unten vorstehenden Füßen 13 von oben her in den Regalboden 1 eingesteckt. Einen ausreichenden Halt erhält das Trennelement 2, indem jeweils ein Querschlitz 14 gemeinsam mit der darunter angeordneten Aussparung 15 den betreffenden Fuß 13 aufnimmt. Dies erfolgt vorzugsweise mit wenig Spiel in Längsrichtung des Regalbodens 1.

Die Platte 12 des Trennelements 2 ist vorzugsweise geschlossen. Sie kann jedoch auch Öffnungen aufweisen, soweit diese die Trennfunktion und die Stabilität des Trennelements nicht negativ beeinflussen. Die Platte 12 weist einen rechteckförmigen, flachen Zentralbereich 20 auf, an dessen horizontalen Rändern 21 jeweils horizontale Rohrabschnitte 31, und an dessen vertikalen Rändern 22 jeweils vertikale Rohrabschnitte 32 angeformt sind.

Die horizontalen und vertikalen Rohrabschnitte 31, 32 sind einstückig zu dem Zentralbereich 20. Dies wird fertigungstechnisch kostengünstig erreicht, indem als Ausgangsprodukt für die Gestaltung der Platte 12 ein einzelnes gestanztes Metallblech verwendet wird.

In den Figuren 7a und 7b ist ein solches, zunächst noch vollständig flaches und plattenförmiges Metallblech wiedergegeben. Sein Zentrum bildet der rechteckige Zentralbereich 20. Entlang der zwei horizontalen Ränder 21 und der zwei vertikalen Ränder 22 des Zentralbereichs 20 schließen sich jeweils Rechtecke 23 bzw. 24 an. Aus den Rechtecken 23 werden durch Umformen die an beiden Enden offenen, horizontalen Rohrabschnitte 31 geformt. Aus den Rechtecken 24 werden durch Umformen die an beiden Enden offenen, vertikalen Rohrabschnitte 32 geformt. Insgesamt ist die Platte 12 daher ein kostengünstig produzierbares Stanz- und Biegeteil.

Die Fig. 7b zeigt das plattenförmige Stanzteil in einer im Vergleich zu Fig. 7a längeren Variante. Diese findet dann Verwendung, wenn das daraus gefertigte Trennelement 2 auf einen breiteren Regalboden 1 gesetzt werden soll.

Einheitlich bei beiden Varianten und auch im Fall unterschiedlich hoher Varianten ist, dass die bei dem anschließenden Umformen entstehenden horizontalen Rohrabschnitte 31 kürzer sind als die horizontalen Ränder 21 des Zentralbereichs 20, längs derer sie sich erstrecken. Hingegen können die vertikalen Rohrabschnitte 32 von gleicher Länge sein wie die vertikalen Ränder 22 des Zentralbereichs 20, längs derer sie sich erstrecken.

Von Vorteil vor allem beim Zusammenbau des Trennelements ist außerdem, dass die Platte 12 einschließlich ihres Zentralbereichs 20, der horizontalen Rohrabschnitte 31 und der vertikalen Rohrabschnitte 32 symmetrisch in Bezug auf die horizontale Mittellinie mh der Platte 12 gestaltet ist. Außerdem ist die Platte 12 auch in Bezug auf die vertikale Mittellinie mv der Platte 12 symmetrisch gestaltet, was die Montage am Regalboden 1 einfacher macht.

Als kostengünstig in unterschiedlichen Abmessungen produzierbares Stanz- und Biegeteil hat die Platte 12 keinerlei eigene Struktur zur Befestigung am Regalboden 1. Insbesondere hat die Platte selbst keine Füße. Als Struktur zur Befestigung des Trennelements 2 an dem Regalboden dienen vielmehr separate Beschlagteile. Erst die Beschlagteile bilden die Füße 13. Diese werden erst nachträglich an der schon umgeformten Platte 12 befestigt.

Als Beschlagteile kommen durch Biegeprozesse geformte Drähte 30 bzw. Drahtstücke zum Einsatz. Die Drähte 30 bzw. Drahtstücke setzen sich teils aus geraden und teils aus gebogenen Drahtabschnitten zusammen. Die Durchmesser der Drähte bzw. Drahtstücke sind entsprechend den in dem Regal auftretenden Belastungen dimensioniert und können z. B. zwischen 4 mm und 10 mm betragen. Dementsprechend weisen dann auch die Rohrabschnitte 31, 32 einen Durchmesser zwischen ca. 4 mm und ca. 10 mm auf. Die Drähte 30 sind vorzugsweise an allen vier Ecken des Trennelements 2 angeordnet.

Jeder Fuß 13 wird durch einen mittleren Längsabschnitt des Drahts 30 gebildet. Derselbe Draht 30 erstreckt sich mit einem ersten geraden Drahtabschnitt 33 in den benachbarten horizontalen Rohrabschnitt 31 hinein, und mit einem zweiten geraden Drahtabschnitt 34 in den benachbarten vertikalen Rohrabschnitt 32 hinein. Der den eigentlichen Fuß 13 bildende Abschnitt des Drahts ist zwischen dem ersten Drahtabschnitt 33 und dem zweiten Drahtabschnitt 34 angeordnet. Erreicht wird insgesamt eine in ihrer Position eindeutige und spielfreie Befestigung des Drahts bzw. Drahtstücks 30 an der Platte 12.

Der den Fuß 13 bildende Abschnitt des Drahts 30 setzt sich zusammen aus einem gebogenen, das Fußende bildenden Drahtabschnitt 40, aus zwei weiteren gebogenen Drahtabschnitten 41 sowie aus jeweils einem geraden Drahtabschnitt 42 zwischen dem das Fußende bildenden Drahtabschnitt 40 und den weiteren gebogenen Drahtabschnitten 41.

Hinsichtlich der angestrebten Flexibilität durch geringe Teilevielfalt ist hervorzuheben, dass ein- und derselbe Draht 30 wahlweise für den linken Fuß 13 oder den rechten Fuß 13 verwendet werden kann.

Auch an den beiden oberen Ecken des Trennelements 2 sind Drahtstücke 30 befestigt. Diese allerdings brauchen keine Fußfunktion, weshalb es ausreichend ist, wenn sie nur aus dem ersten Drahtabschnitt 33, dem zweiten Drahtabschnitt 34 und einer 90° - Biegung dazwischen bestehen.

Die Aussparung 15 in der Innenwand 11 des Regalbodens ist so ausgebildet, dass sich an ihren beiden Rändern der das Fußende bildende Drahtabschnitt 40 abzustützen vermag, mit der Folge einer weitgehend spielfreien Abstützung des Fußes 13.

Die Füße 13 sind also zugleich in dem Querschlitz 14 in der Grundplatte des Regalbodens und in der darunter angeordneten Aussparung 15 fixiert. Die Aussparung 15 stützt den Fuß 13 dabei durch ihre einander zugewandten Ränder. Diese Art der Fixierung des Fußes 13 hat den Vorteil, dass die Höhe des Regalbodens, welche ihrerseits durch die Höhe der Hohlkammern 7 bedingt ist, weitgehend unabhängig von der Länge des Fußes 13 gewählt werden kann.

Zum Einsetzen der Drahtstücke 30 an den unteren Ecken und ebenso der Drahtstücke 30 an den oberen Ecken in die fertig vorgeformte Platte wird zunächst der zweite Drahtabschnitt 34 in den vertikalen Rohrabschnitt 32 in Längsrichtung hineingeschoben. Anschließend wird der Draht um die so gebildete Achse geschwenkt, wodurch der erste Drahtabschnitt 33 in den horizontalen Rohrabschnitt 31 einschnappen kann.

Um dieses Einschnappen zu vereinfachen, erfährt der horizontale Rohrabschnitt 31 im Rahmen des Umformprozesses eine solche Umformung, dass er nicht als ein über den ganzen Umfang geschlossenes Rohr gestaltet ist. Vielmehr weist der horizontale Rohrabschnitt 31 einen Längsschlitz auf, der sich entlang des horizontalen Randes 21 erstreckt. Infolge des Längsschlitzes umschließt der Rohrabschnitt 31 das Rohrinnere um weniger als 360°, zum Beispiel um 270°. Der so gebildete Längsschlitz ist geeignet, sich unter entsprechendem Druck des ersten Drahtabschnitts 33 aufzuweiten, so dass dann der Drahtabschnitt 33 in den horizontalen Rohrabschnitt 31 formschlüssig einschnappen kann.

Da der Längsschlitz des horizontalen Rohrabschnitts 31 nur im Bereich der Verriegelung des Fußes von Bedeutung ist und weniger auf der übrigen Länge des Rohrabschnitts 31, kann der Längsschlitz über seine Länge mindestens zwei unterschiedliche Schlitzbreiten aufweisen, wobei sich der Schlitzabschnitt mit der größeren Schlitzbreite dort befindet, wo sich nach dem Einschnappen der horizontale erste Drahtabschnitt 33 befindet.

Regalböden 1 der beschriebenen Art sind zumeist in mehreren Ebenen übereinander angeordnet. Daher kann es sinnvoll sein, die Trennelemente 2 auch nach oben hin zu arretieren, d. h. gegenüber einem jeweils oberhalb angeordneten, in der Regel identisch gestalteten Regalboden 1.

Zu diesem Zweck kann, wie dies die Figuren 8 bis 10 zeigen, die Platte 12 bzw. das Trennelement 2 mit von der Oberkante der Platte abstehenden und einmal um 90° abgewinkelten Armen 45 aus ebenfalls Draht versehen sein. Diese Arme 45 befinden sich an den beiden oberen Ecken des Trennelements 2. Die abgewinkelten freien Enden der Arme 45 sind ausgebildet, in die Aussparungen 15 in den Innenwänden 11 des oberhalb angeordneten Regalbodens 1 einzugreifen, und zwar eventuell gemeinsam mit den Füßen 13 des oberhalb angeordneten Trennelements 2.

Jeder Arm 45 ist ein Abschnitt eines ein- oder zweiteiligen Drahtköpers 30 aus geraden und gebogenen Drahtabschnitten. Auch dieser Drahtkörper 30 erstreckt sich zu seiner spielfreien Befestigung mit dem ersten Drahtabschnitt 33 in den benachbarten horizontalen Rohrabschnitt 31 und mit dem zweiten Drahtabschnitt 34 in den benachbarten vertikalen Rohrabschnitt 32.

Der unter anderem den Arm 45 bildende Drahtkörper kann einteilig oder zweiteilig sein. Die Figuren 8 und 9 zeigen insoweit einen zweiteiligen Drahtkörper, bei dem der abstehende Teil des Arms 45 an den übrigen Drahtkörper angeschweißt ist.

Die Fig. 10 zeigt demgegenüber eine Variante, bei der der den Arm 45 bildende Draht 30 aus einem einzigen Drahtstück besteht, welches mindestens zwei zueinander gegensinnige Biegungen aufweist. In Fig. 10 sind der erste Drahtabschnitt 33 und der zweite Drahtabschnitt 34 des Drahts 30 dargestellt, obwohl sie in dem jeweiligen Rohrabschnitt stecken und in diesem verdeckt sind. Bei dieser Variante ist der Rohrabschnitt 31 am oberen Rand des Trennelements 2 aufgeteilt auf drei getrennte Längsabschnitte mit dementsprechend zwei Unterbrechungen 46 dazwischen. Durch die jeweilige Unterbrechung 46 kann der jeweilige Arm 45 nach oben aus der Längsachse des Rohrabschnitts 31 hinaustreten.

Hinsichtlich der angestrebten Flexibilität durch geringe Teilevielfalt ist hervorzuheben, dass ein- und derselbe Drahtkörper wahlweise als linker oder als rechter Arm 45 verwendet werden kann.

### Bezugszeichenliste

- 1: Regalboden
- 2: Trennelement
- 3: Oberseite, Warenauflage
- 4: Grundplatte
- 5: Querrand
- 6: Längsrand
- 7: Hohlkammer
- 8: Randstreifen
- 9: Außenwand
- 10: Boden
- 11: Innenwand
- 12: Platte
- 13: Fuß
- 14: Querschlitz
- 15: Aussparung, Schlitz
- 16: Streifen
- 18: Schlitzanfang
- 20: Zentralbereich
- 21: horizontaler Rand
- 22: vertikaler Rand
- 23: Rechteck
- 24: Rechteck
- 30: Draht, Drahtstück
- 31: horizontaler Rohrabschnitt
- 32: vertikaler Rohrabschnitt
- 33: erster Drahtabschnitt
- 34: zweiter Drahtabschnitt
- 40: gebogener Drahtabschnitt
- 41: gebogener Drahtabschnitt
- 42: gerader Drahtabschnitt
- 45: Arm
- 46: Unterbrechung

- mh: horizontale Mittellinie
- mv: vertikale Mittellinie

## Patentansprüche

1. Trennelement (2) bestehend aus einer Platte (12), an der zu ihrer Anordnung an einem Regalboden von der Unterkante der Platte (12) abstehende Füße (13) befestigt sind, wobei die Platte (12) einen rechteckigen Zentralbereich (20) aufweist, an dessen horizontalen Rändern (21) horizontale Rohrabschnitte (31), und an dessen vertikalen Rändern (22) vertikale Rohrabschnitte (32) jeweils einstückig angeformt sind, wobei jeder Fuß (13) ein Abschnitt eines Drahts (30) aus geraden und gebogenen Drahtabschnitten ist, und wobei sich der Draht (30) mit einem ersten Drahtabschnitt (33) in einen der horizontalen Rohrabschnitte (31) und mit einem zweiten Drahtabschnitt (34) in einen der vertikalen Rohrabschnitte (32) erstreckt.

2. Trennelement nach Anspruch 1, **dadurch gekennzeichnet, dass** der erste Drahtabschnitt (33) und der zweite Drahtabschnitt (34) jeweils gerade Drahtabschnitte sind.

3. Trennelement nach Anspruch 1 oder 2, **dadurch gekennzeichnet, dass** der den Fuß (13) bildende Abschnitt des Drahts (30) zwischen dem ersten Drahtabschnitt (33) und dem zweiten Drahtabschnitt (34) angeordnet ist.

4. Trennelement nach einem der Ansprüche 1 bis 3, **dadurch gekennzeichnet, dass** sich der den Fuß (13) bildende Abschnitt des Drahts (30) zusammensetzt aus einem gebogenen, das Fußende bildenden Drahtabschnitt (40), aus zwei weiteren gebogenen Drahtabschnitten (41) sowie aus jeweils einem geraden Drahtabschnitt (42) zwischen dem das Fußende bildenden Drahtabschnitt (40) und den weiteren gebogenen Drahtabschnitten (41).

5. Trennelement nach einem der Ansprüche 1 bis 4, **dadurch gekennzeichnet, dass** die horizontalen Rohrabschnitte (31) kürzer als die horizontalen Ränder (21) des Zentralbereichs (20) sind, längs derer sie sich erstrecken.

6. Trennelement nach einem der Ansprüche 1 bis 5, **dadurch gekennzeichnet, dass** die vertikalen Rohrabschnitte (32) von gleicher Länge wie die vertikalen Ränder (22) des Zentralbereichs (20) sind, längs derer sie sich erstrecken.

7. Trennelement nach einem der Ansprüche 1 bis 6, **gekennzeichnet durch** Längsschlitze in den horizontalen und/oder vertikalen Rohrabschnitten (31, 32) dergestalt, dass die Rohrabschnitte (31, 32) das Rohrinnere um weniger als 360° umschließen.

8. Trennelement nach Anspruch 7, **dadurch gekennzeichnet, dass** die Längsschlitze der horizontalen Rohrabschnitte (31) über ihre Länge mindestens zwei unterschiedliche Schlitzbreiten aufweisen, wobei sich die größte Schlitzbreite dort befindet, wo sich der erste Drahtabschnitt (33) in den horizontalen Rohrabschnitt (31) erstreckt.

9. Trennelement nach einem der Ansprüche 1 bis 8, **dadurch gekennzeichnet, dass** an der Platte (12) außerdem von der Oberkante der Platte (12) abstehende Arme (45) befestigt sind, wobei jeder Arm (45) ein Abschnitt eines ein- oder zweiteiligen Drahtkörpers ist, und sich der Drahtkörper mit einem ersten Drahtabschnitt in einen der horizontalen Rohrabschnitte (31) und mit einem zweiten Drahtabschnitt in einen der vertikalen Rohrabschnitte (32) erstreckt.

10. Trennelement nach einem der Ansprüche 1 bis 9, **dadurch gekennzeichnet, dass** die Platte (12) einschließlich ihres Zentralbereichs (20), der horizontalen Rohrabschnitte (31) und der vertikalen Rohrabschnitte (32) symmetrisch in Bezug auf die horizontale Mittellinie (mh) gestattet ist.

11. Trennelement nach einem der Ansprüche 1 bis 10, **dadurch gekennzeichnet, dass** die Platte (12) einschließlich ihres Zentralbereichs (20), der horizontalen Rohrabschnitte (31) und der vertikalen Rohrabschnitte (32) symmetrisch in Bezug auf die vertikale Mittellinie (mv) gestaltet ist.

12. Anordnung aus einem Regalboden (1) und einem dessen Oberseite in Bodenlängsrichtung unterteilenden Trennelement (2),
wobei sich der Regalboden (1) aus einer eine Warenlagerfläche bildenden Grundplatte (4) und Hohlkammern (7) entlang der Längsränder (6) der Grundplatte (4) zusammensetzt und jede Hohlkammer (7) nach oben durch einen Randstreifen (8) der Grundplatte (4), nach außen durch eine Außenwand (9), nach unten durch einen Boden (10) und nach innen durch eine Innenwand (11) begrenzt ist, die zwischen dem Boden (10) und der Grundplatte (4) angeordnet ist,
und wobei Aussparungen (15) in den Innenwänden (11) zu jeweils darüber angeordneten Querschlitzen (14) in der Grundplatte (4) fluchten, und jeweils eine Aussparung (15) gemeinsam mit dem zugehörigen Querschlitz (14) einen der Füße (13) aufnimmt, **dadurch gekennzeichnet, dass** das Trennelement (2) gemäß einem der Ansprüche 1 bis 11 ausgebildet ist.

13. Anordnung nach Anspruch 12, **dadurch gekennzeichnet, dass** die Aussparung (15) zur Abstützung eines gebogenen Drahtabschnitts (40) ausgebildet ist, welcher Bestandteil des Fußes (13) ist.

14. Anordnung nach Anspruch 13, **dadurch gekennzeichnet, dass** der zugehörige Querschlitz (14) zur Abstützung zweier gebogener Drahtabschnitte (41) ausgebildet ist, welche Bestandteile des Fußes (13) sind.

15. Anordnung nach Anspruch 14, **dadurch gekennzeichnet, dass** der Fuß (13) zwischen dem gebogenen Drahtabschnitt (40) und den zwei gebogenen Drahtabschnitten (41) jeweils gerade Drahtabschnitte (42) aufweist.

16. Anordnung nach einem der vorangehenden Ansprüche, **dadurch gekennzeichnet, dass** an der Platte (12) zu ihrer Fixierung gegenüber einem oberhalb angeordneten, weiteren Regalboden (1) von der Oberkante der Platte (12) abstehende Arme (45) befestigt sind, dass jeder Arm (45) ein Abschnitt eines ein- oder zweiteiligen Drahtkörpers ist, und dass sich der Drahtkörper mit einem ersten Drahtabschnitt (33) in einen horizontalen Rohrabschnitt (31) und mit einem zweiten Drahtabschnitt (34) in einen vertikalen Rohrabschnitt (32) erstreckt.

17. Anordnung nach Anspruch 16, **dadurch gekennzeichnet, dass** die Arme (45) ausgebildet sind, in Aussparungen (15) in den Innenwänden (11) des weiteren Regalbodens (1) einzugreifen.

## Claims

1. Separating element (2) consisting of a panel (12) to which are fastened feet (13) projecting from the lower edge of the panel (12) for disposing the latter on a shelf base, wherein the panel (12) has a rectangular central region (20) on the horizontal peripheries (21) of which horizontal tubular portions (31) are in each case integrally moulded, and on the vertical peripheries (22) of which vertical tubular portions (32) are in each case integrally moulded,
wherein each foot (13) is a portion of a wire (30) of straight and curved wire portions, and
wherein the wire (30) extends by way of a first wire portion (33) into one of the horizontal tubular portions (31), and by way of a second wire portion (34) into one of the vertical tubular portions (32).

2. Separating element according to Claim 1, **characterized in that** the first wire portion (33) and the second wire portion (34) are in each case straight wire portions.

3. Separating element according to Claim 1 or 2, **characterized in that** the portion of the wire (30) forming the foot (13) is disposed between the first wire portion (33) and the second wire portion (34).

4. Separating element according to one of Claims 1 to 3, **characterized in that** the portion of the wire (30) forming the foot (13) is composed of a curved wire portion (40) forming the end of the foot, of two further curved wire portions (41) and of in each case one straight wire portion (42) between the wire portion (40) forming the end of the foot and the further curved wire portions (41).

5. Separating element according to one of Claims 1 to 4, **characterized in that** the horizontal tubular portions (31) are shorter than the horizontal peripheries (21) of the central region (20) along which the former extend.

6. Separating element according to one of Claims 1 to 5, **characterized in that** the vertical tubular portions (32) have the same length as the vertical peripheries (22) of the central region (20) along which the former extend.

7. Separating element according to one of Claims 1 to 6, **characterized by** longitudinal slots in the horizontal and/or the vertical tubular portions (31, 32) of such type that the tubular portions (31, 32) enclose the interior of the tube by less than 360°.

8. Separating element according to Claim 7, **characterized in that** the longitudinal slots of the horizontal tubular portions (31) have across their length at least two different slot widths, wherein the maximum slot width is situated where the first wire portion (33) extends into the horizontal tubular portion (31).

9. Separating element according to one of Claims 1 to 8, **characterized in that** moreover arms (45) which project from the upper edge of the panel (12) are fastened to the panel (12), wherein each arm (45) is a portion of a single-part or two-part wire member, and the wire member extends by way of a first wire portion into one of the horizontal tubular portions (31), and by way of a second wire portion into one of the vertical tubular portions (32).

10. Separating element according to one of Claims 1 to 9, **characterized in that** the panel (12) including its central region (20), the horizontal tubular portions (31) and the vertical tubular portions (32) is designed to be symmetrical in terms of the horizontal centreline (mh).

11. Separating element according to one of Claims 1 to 10, **characterized in that** the panel (12) including its central region (20), the horizontal tubular portions (31) and the vertical tubular portions (32) is designed to be symmetrical in terms of the vertical centreline (mv).

12. Assembly consisting of a shelf base (1) and of a separating element (2) dividing the upper side of the latter in the longitudinal direction of the base,
wherein the shelf base (1) is composed of a basic panel (4), forming a goods storage area, and of cavities (7) along the longitudinal peripheries (6) of the basic panel (4), and each cavity (7) is delimited towards the top by a peripheral strip (8) of the basic panel (4), and towards the outside by an external wall (9), towards the bottom by a base (10), and towards the inside by an internal wall (11) which is disposed between the base (10) and the basic panel (4), and
wherein clearances (15) in the internal walls (11) are co-aligned with transverse slots (14) which are in each case disposed thereabove in the basic panel (4), and one clearance (15) conjointly with the associated transverse slot (14) receives in each case one of the feet (13),
**characterized in that** the separating element (2) is designed according to one of Claims 1 to 11.

13. Assembly according to Claim 12, **characterized in that** the clearance (15) is designed to support a curved wire portion (40) which is a constituent part of the foot (13).

14. Assembly according to Claim 13, **characterized in that** the associated transverse slot (14) is designed to support two curved wire portions (41) which are constituent parts of the foot (13).

15. Assembly according to Claim 14, **characterized in that** the foot (13) has in each case straight wire portions (42) between the curved wire portion (40) and the two curved wire portions (41).

16. Assembly according to one of the preceding claims, **characterized in that** arms (45) which project from the upper edge of the panel (12) are fastened to the panel (12) for fixing the latter in relation to a further shelf base (1) disposed thereabove, **in that** each arm (45) is a portion of a single-part or two-part wire member, and **in that** the wire member extends by way of a first wire portion (33) into a horizontal tubular portion (31), and by way of a second wire portion (34) into a vertical tubular portion (32).

17. Assembly according to Claim 16, **characterized in that** the arms (45) are designed to engage in clearances (15) in the internal walls (11) of the further shelf base (1).

## Revendications

1. Élément de séparation (2) composé d'une plaque (12) sur laquelle sont fixés des pieds (13) dépassant du bord inférieur de la plaque (12) pour la fixer à une étagère, la plaque (12) présentant une zone centrale rectangulaire (20) sur les bords horizontaux (21) de laquelle sont formés des segments de tube horizontaux (31) et sur les bords verticaux (22) de laquelle sont formés des segments de tube verticaux (32) d'un seul tenant, chaque pied (13) étant un segment de fil (30) composé de segments de fil droits et courbés, et le fil (30) s'étendant par une première portion de fil (33) dans l'une des portions de tube horizontales (31) et par une deuxième portion de fil (34) dans l'une des portions de tube verticales (32).

2. Élément de séparation selon la revendication 1, **caractérisé en ce que** la première portion de fil (33) et la deuxième portion de fil (34) sont chacune des portions de fil droites.

3. Élément de séparation selon la revendication 1 ou la revendication 2, **caractérisé en ce que** la portion du fil (30) formant le pied (13) est aménagée entre la première portion de fil (33) et la deuxième portion de fil (34).

4. Élément de séparation selon l'une des revendications 1 à 3, **caractérisé en ce que** la portion du fil (30) formant le pied (13) se compose d'une portion de fil courbée (40), cette portion de fil (40) formant l'extrémité de base, de deux autres portions de fil courbées (41) ainsi que d'une portion de fil droite (42) entre la portion de fil (40) formant l'extrémité de base et les autres portions de fil courbées (41).

5. Élément de séparation selon l'une des revendications 1 à 4, **caractérisé en ce que** les portions de tube horizontales (31) sont plus courtes que les bords horizontaux (21) de la zone centrale (20) le long desquels elles s'étendent.

6. Élément de séparation selon l'une des revendications 1 à 5, **caractérisé en ce que** les portions de tube verticales (32) sont de même longueur que les bords verticaux (22) de la zone centrale (20) le long desquels elles s'étendent.

7. Élément de séparation selon l'une des revendications 1 à 6, **caractérisé par** des fentes longitudinales dans les portions de tube horizontales et/ou verticales (31, 32) de telle sorte que les portions de tube (31, 32) entourent l'intérieur du tube sur moins de 360°.

8. Élément de séparation selon la revendication 7, **caractérisé en ce que** les fentes longitudinales des portions de tube horizontales (31) présentent au moins deux largeurs de fente différentes sur leur longueur, la plus grande largeur de fente se trouvant à l'endroit où la première portion de fil (33) s'étend dans la portion de tube horizontale (31).

9. Élément de séparation selon l'une des revendications 1 à 8, **caractérisé en ce que** des bras (45) sont également fixés à la plaque (12), en saillie par rapport au bord supérieur de la plaque (12), chaque bras (45) étant une section d'un corps en fil métallique en une ou deux parties, et le corps en fil s'étend, par une première portion de fil, dans l'une des portions de tube horizontales (31) et, par une deuxième portion de fil, dans l'une des portions de tube verticales (32).

10. Élément de séparation selon l'une des revendications 1 à 9, **caractérisé en ce que** la plaque (12), y compris sa zone centrale (20), les portions de tube horizontales (31) et les portions de tube verticales (32), est conçue de manière symétrique par rapport à l'axe horizontal (mh).

11. Élément de séparation selon l'une des revendications 1 à 10, **caractérisé en ce que** la plaque (12), y compris sa zone centrale (20), les portions de tube horizontales (31) et les portions de tube verticales (32), est conçue de manière symétrique par rapport à la ligne médiane verticale (mv).

12. Ensemble composé d'une tablette (1) et d'un élément de séparation (2) divisant la face supérieure de celle-ci dans le sens longitudinal de la tablette,
la tablette (1) se composant d'une plaque de base (4) formant une surface de stockage et de cavités (7) le long des bords longitudinaux (6) de la plaque de base (4), chaque cavité (7) étant délimitée vers le haut par une bande de bordure (8) de la plaque de base (4), vers l'extérieur par une paroi extérieure (9), vers le bas par un fond (10) et vers l'intérieur par une paroi intérieure (11) qui est agencée entre le fond (10) et la plaque de base (4),
des évidements (15) formés dans les parois intérieures (11) étant alignés avec des fentes transversales (14) situées au-dessus dans la plaque de base (4), et un évidement (15) recevant, conjointement avec la fente transversale (14) correspondante, l'un des pieds (13), **caractérisé en ce que** l'élément de séparation (2) est conçu selon l'une des revendications 1 à 11.

13. Ensemble selon la revendication 12, **caractérisé en ce que** l'évidement (15) est conçu de façon à soutenir une portion de fil pliée (40) qui fait partie du pied (13).

14. Ensemble selon la revendication 13, **caractérisé en ce que** la fente transversale (14) correspondante est conçue de façon à soutenir deux portions de fil courbées (41) qui font partie du pied (13).

15. Ensemble selon la revendication 14, **caractérisé en ce que** le pied (13) présente des portions de fil droites (42) entre la portion de fil courbée (40) et les deux portions de fil courbées (41).

16. Ensemble selon l'une des revendications précédentes, **caractérisé en ce que** des bras (45) sont fixés à la plaque (12) pour la fixer par rapport à une autre étagère (1) agencée au-dessus, les bras (45) dépassant du bord supérieur de la plaque (12), **en ce que** chaque bras (45) est une portion d'un corps en fil métallique en une ou deux parties, et **en ce que** le corps en fil métallique s'étend, par une première portion de fil métallique (33), dans une portion de tube horizontale (31) et, par une deuxième portion de fil métallique (34), dans une portion de tube verticale (32).

17. Ensemble selon la revendication 16, **caractérisé en ce que** les bras (45) sont conçus de façon à s'engager dans des évidements (15) formés dans les parois intérieures (11) de l'étagère (1) supplémentaire.
